# EUROPÄISCHE PATENTSCHRIFT

(11) **EP 3 143 226 B1**
(45) Veröffentlichungstag und Bekanntmachung des Hinweises auf die Patenterteilung: **23.09.2020**
(21) Anmeldenummer: 15736380.5
(22) Anmeldetag: 08.05.2015
(51) Int. Cl.: E05B 81/14, E05B 81/56, E05B 77/40, E05B 81/06, E05B 81/34, E05B 81/64

(54) **KRAFTFAHRZEUGSCHLOSS**
MOTOR VEHICLE LOCK
SERRURE DE VÉHICULE AUTOMOBILE

(30) Priorität: 12.05.2014 DE 102014006745
(43) Veröffentlichungstag der Anmeldung: 22.03.2017
(73) Patentinhaber: Kiekert AG, 42579 Heiligenhaus (DE)
(72) Erfinder: FUCHS, Carsten, D-45239 Essen (DE)
(74) Vertreter: Wachtling, Bernd
(86) Internationale Anmeldenummer: PCT/DE2015/000222
(87) Internationale Veröffentlichungsnummer: WO 2015/172761

(56) Entgegenhaltungen:
- EP-A1- 1 503 012
- DE-A1-102012 003 743
- DE-U1-202012 001 960
- DE-U1-202012 001 961
- US-A- 5 909 918

## Beschreibung

Die Erfindung betrifft ein elektrisches Schloss für ein Kraftfahrzeug mit einem Gesperre gemäß dem Oberbegriff des Anspruchs 1.

Das Gesperre umfasst eine drehbar gelagerte Drehfalle für die Aufnahme eines Schließbolzens. Das Gesperre weist weiter eine Sperrklinke auf, mit der die Drehfalle verrastet werden kann. Die aus Metall und/ oder Kunststoff bestehenden Teile des Gesperres sind in der Regel auf einer grundsätzlich aus Metall bestehenden Schlossplatte schwenk- oder drehbar angebracht.

Die Drehfalle eines Kraftfahrzeugschlosses verfügt üblicherweise über einen durch Lastarm und Fangarm gebildeten gabelförmigen Einlaufschlitz, in den der Schließbolzen einer Fahrzeugtür oder Klappe, beispielsweise Motorhaube oder Kofferraumklappe, gelangt, wenn die Tür bzw. Klappe geschlossen wird. Der Schließbolzen verdreht dann die Drehfalle von einer Öffnungsstellung in eine Schließstellung. Hat die Drehfalle die Schließstellung erreicht, so wird sie in dieser Position über die Sperrklinke verrastet. Der Schließbolzen kann den Einlaufschlitz der Drehfalle dann nicht mehr verlassen. In der Raststellung ist eine Rastfläche, auch Sperrfläche genannt, der Drehfalle gegen eine Rastfläche der Sperrklinke gepresst. Die Sperrklinke ist daher in ihrer Raststellung einem Anpressdruck ausgesetzt. Dieser Anpressdruck muss überwunden werden, um die Sperrklinke aus ihrer Raststellung herauszubewegen.

Für ein Öffnen eines Gesperres wird die Sperrklinke durch Betätigen einer Betätigungseinrichtung aus ihrer Raststellung direkt oder indirekt heraus bewegt. Eine Betätigungseinrichtung kann einen Griff umfassen, der für ein Betätigen z.B. verschwenkbar ist. Eine Schwenkbewegung des Griffs wird über ein Gestänge, eine Hebelkette oder einen Bowdenzug an einen Auslösehebel übertragen. Wird der Auslösehebel auf diese Weise verschwenkt, so wird mittelbar oder unmittelbar die Sperrklinke aus ihrer Rastposition heraus bewegt und das Gesperre öffnet sich.

Um die mechanische Kraft, die zum Öffnen der Tür oder Klappe notwendig ist, gering zu halten, gibt es Schlösser, bei denen die Drehfalle ein öffnendes Moment in die Sperrklinke im verrasteten Zustand einzuleiten vermag. Durch dieses öffnende Moment kann sich die Sperrklinke selbstständig aus ihrer Raststellung heraus bewegen, ohne dafür eine externe Kraft zur Überwindung des vorgenannten Anpressdrucks aufwenden zu müssen. Es gibt dann einen Blockadehebel, der die Sperrklinke im verrasteten Zustand des Gesperres blockiert. Eine Blockadefläche der Sperrklinke übt dann zwar ebenfalls einen Anpressdruck auf eine Blockadefläche des Blockadehebels aus. Dieser ist jedoch vergleichsweise gering. Für ein Öffnen des Gesperres kann daher der Blockadehebel aus seiner blockierenden Stellung mit relativ geringer Kraft heraus bewegt werden. Ist der Blockadehebel aus seiner Blockadestellung heraus bewegt worden, so bewegt sich anschließend die Sperrklinke selbstständig aufgrund des öffnenden Moments aus ihrer Raststellung heraus. Die Drehfalle kann sich nun in ihre Öffnungsstellung bewegen.

Um die mechanische Kraft, die zum Öffnen der Tür notwendig ist, auf ein Minimum zu reduzieren, gibt es Schlösser mit einem elektrischen Antrieb, mit dem die Sperrklinke aus ihrer Raststellung heraus bewegt wird. Der elektrische Antrieb kann durch Verschwenken eines Griffs der Betätigungseinrichtung manuell in Gang gesetzt werden. Ein solches sogenanntes elektrisches Schloss ist aus der Druckschrift DE 196 50 826 A1 bekannt.

Ein elektrisches Schloss könnte sich aufgrund einer elektrischen Störung unplanmäßig öffnen, was mit einem Sicherheitsrisiko für die Insassen eines Kraftfahrzeugs verbunden sein kann.

DE 10 2012 003 743 A1, DE 20 2012 001 961 U1 und US 5 909 918 A (zweite Ausführungsform) beschreiben jeweils ein Schloss gemäß dem Oberbegriff des Anspruchs 1.

US 5 909 918 A beschreibt ein Schloss, das einen Elektromotor umfasst, der ein Zahnrad für ein Öffnen des Gesperres zu bewegen vermag, Das Zahnrad hat in seiner Umfangsfläche eine Ausfräsung, die eine Schulter definiert und mit einem Blockierglied zusammenwirkt. Dieses Dokument beschreibt in FIG. 1 bis 3 eine erste Ausführungsform des Schlosses. Bei dieser Ausführungsform verläuft die Schulter gerade und ist das Blockierglied verschiebbar in einem Hohlraum angeordnet und hat einen Blockierzahn. Das Blockierglied kann in eine blockierende Stellung verschoben werden, sodass der Blockierzahn in Eingriff mit der Ausfräsung des Zahnrads gebracht wird und an die Schulter anstößt. Hierdurch blockiert das Blockierglied eine Bewegung des Zahnrads derart, dass das Gesperre durch den Elektromotor nicht geöffnet werden kann. Dieses Dokument beschreibt in FIG. 4 und 5 eine zweite Ausführungsform des Schlosses. Bei dieser Ausführungsform verläuft die Schulter konkav und ist das Blockierglied drehbar gelagert und hat in seiner konvexen Umfangsfläche eine kreisbogenförmige Ausfräsung, die eine konkave Freigabeoberfläche definiert. Das Blockierglied kann in eine blockierende Stellung gedreht werden, sodass die konvexe Umfangsfläche in Eingriff mit der Ausfräsung des Zahnrads gebracht wird und an die Schulter anstößt. Hierdurch blockiert das Blockierglied eine Bewegung des Zahnrads derart, dass das Gesperre durch den Elektromotor nicht geöffnet werden kann.

EP 1 503 012 A1 beschreibt ein Schloss, das ein Gesperre aus Drehfalle und Sperrklinke für ein Verrasten der Drehfalle in einer Raststellung, einen Elektromotor, mit dem die Sperrklinke aus ihrer Raststellung heraus bewegt werden kann, ein ausgangsseitiges Stirnzahnrad, das der Elektromotor für ein Öffnen des Gesperres zu bewegen vermag, und einen Blockierhebel umfasst. Bei diesem Schloss weist das Stirnzahnrad eine Kontur auf, an der der Blockierhebel in seiner blockierenden Stellung anliegt und dadurch eine Bewegung des Stirnzahnrads derart blockiert, dass das Gesperre durch den Elektromotor nicht geöffnet werden kann.

Vor diesem Hintergrund schlägt die Erfindung den Gegenstand des Anspruchs 1 vor. Vorteilhafte Ausgestaltungen sind in den Unteransprüchen angegeben.

Die Erfindung ermöglicht es, zu vermeiden, dass sich ein Schloss unplanmäßig zu öffnen vermag.

Die Erfindung schlägt ein Schloss vor, das ein Gesperre mit Drehfalle und Sperrklinke für ein Verrasten der Drehfalle in einer Rastposition, einen elektrischen Antrieb, ein Antriebselement, insbesondere ein Rad und/oder eine Scheibe, das der Antrieb für ein Öffnen des Gesperres zu bewegen vermag und eine Ausnehmung aufweist, und eine bewegbare Blockierklinke umfasst. Um das Schloss öffnen zu können, kann mit dem Antrieb die Sperrklinke aus ihrer Raststellung mittelbar oder unmittelbar heraus bewegt werden. Die Blockierklinke vermag in einer blockierenden Stellung zu verhindern, dass der elektrische Antrieb das Schloss öffnen kann. Für ein elektrisches Öffnen des Gesperres ist es erforderlich, den elektrischen Antrieb in Gang zu setzen und die Blockierklinke von ihrer blockierenden Stellung in ihre nicht blockierende Stellung zu bewegen.

Das Schloss umfasst erfindungsgemäß einen Anschlag für die Blockierklinke, der die Bewegung der Blockierklinke in ihre blockierende Stellung hinein derart zu begrenzen vermag.

Es wird so vermieden, dass die Blockierklinke durch ihre Bewegung in ihre blockierende Stellung einen schädigenden Impuls in mechanisch empfindliche Bereiche einer für das elektrische Öffnen vorhandenen Antriebskette einzuleiten vermag. Mechanisch empfindliche Teile können also durch den Anschlag vor Beschädigungen geschützt werden.

Der Antrieb kann zum Beispiel ein Elektromotor mit an der Motorwelle befestigter Schnecke sein. Das Antriebselement kann insbesondere ein Rad, Zahnrad und/oder eine Scheibe sein. In ihrer blockierenden Stellung reicht die Blockierklinke in die Ausnehmung hinein und blockiert oder begrenzt so eine solche Bewegung des Antriebselements, durch welche das Gesperre elektrisch angetrieben geöffnet werden kann. Das Hineinreichen in die Ausnehmung erfordert keinen Anpressdruck, sodass die Blockierklinke mit besonders geringem Kraftaufwand aus ihrer blockierenden Stellung herausbewegt werden kann.

Da die Blockierklinke nicht wie eine Sperrklinke eine Drehfalle verrasten muss und daher keinem oder zumindest keinem hohen Anpressdruck in ihrer blockierenden Stellung ausgesetzt ist, kann diese mit geringem Kraftaufwand zum Beispiel manuell durch Betätigen eines Griffs einer Betätigungseinrichtung aus ihrer blockierenden Stellung heraus bewegt werden. Daher kann das Schloss mit geringem Kraftaufwand planmäßig geöffnet werden. Durch die Blockierklinke wird vermieden, dass sich das Schloss im Fall einer elektrischen Störung, die den elektrischen Antrieb in Gang setzt, unplanmäßig zu öffnen vermag. Die Blockierklinke erhöht damit die Sicherheit, ohne dafür einen merklich höheren manuellen Kraftaufwand für das planmäßige Öffnen eines Schlosses in Kauf nehmen zu müssen.

In einer vorteilhaften Ausgestaltung der Erfindung ist die Blockierklinke keinem Anpressdruck ausgesetzt, wenn diese sich in ihrer blockierenden Stellung befindet. Dann kann die Blockierklinke mit besonders geringem Kraftaufwand aus ihrer blockierenden Stellung manuell heraus bewegt werden. Insgesamt kann das Schloss dann besonders leicht planmäßig durch Betätigen der Betätigungseinrichtung geöffnet werden.

In einer Ausgestaltung der Erfindung ist das Antriebselement Teil eines Getriebes. Das Antriebselement erfüllt so eine Doppelfunktion, so dass das Schloss mit einer geringen Zahl an Teilen und folglich mit geringem technischen Aufwand und geringem Bedarf für Bauraum hergestellt werden kann.

In einer Ausgestaltung der Erfindung ist der Anschlag als Dämpfungselement ausgestaltet, der über eine nachgiebige, insbesondere elastische Oberfläche verfügt. Geräusche werden so vermieden, wenn die Blockierklinke in ihre blockierende Stellung hinein bewegt wird. Die Oberfläche des Anschlags besteht zum Beispiel aus einem Kunststoff, insbesondere aus einem Elastomer.

In einer Ausgestaltung der Erfindung ist der Anschlag am Gehäuse des Elektromotors befestigt, der Teil des elektrischen Antriebs ist. Das Gehäuse des Elektromotors kann robust genug gelagert werden, um als Befestigung für den Anschlag geeignet zu sein. Auch ist so eine Herstellung mit geringem Bauraum möglich.

In einer Ausgestaltung gibt es einen Mikroschalter oder einen Sensor, der durch die Blockierklinke betätigt bzw. aktiviert wird, sobald die Blockierklinke aus ihrer blockierenden Stellung heraus bewegt worden ist. Durch den Mikroschalter oder den Sensor wird in einer Ausgestaltung der elektrische Antrieb für ein Öffnen des Gesperres in Gang gesetzt. Die Blockierklinke erfüllt damit eine Doppelfunktion. Zum einen kann sie ein unplanmäßiges elektrisches Öffnen des Gesperres verhindern. Zum anderen setzt diese den Antrieb für ein planmäßiges Öffnen des Gesperres in Gang.

Die Blockierklinke wird vorzugsweise manuell an dem Eingriffsbereich der Scheibe entfernt bzw. herausbewegt. Dies bietet den Vorteil, dass im Falle einer fehlerhaften Bestromung des Elektromotors ein mechanischer Anschlag, in Form der Blockierklinke, vorhanden ist, der ein unbeabsichtiges Öffnen des Schlosses verhindert ist. Das Heranbewegen der Blockierkontur der Blockierklinke erfolgt mittels einer Innenbetätigung oder einer Außenbetätigung zum Öffnen des Schlosses, d.h. innengriff oder Außengriff am Kraftfahrzeug.

### Es zeigen

- Figur 1:: Antrieb für ein elektrisches Öffnen eines Schlosses mit Blockierklinke in blockierender Stellung;
- Figur 2:: Antrieb für ein elektrisches Öffnen eines Schlosses mit Blockierklinke in nicht blockierender Stellung.

Die Figuren 1 und 2 zeigen einen Antrieb für ein elektrisches Öffnen eines Kraftfahrzeugschlosses. Um das Schloss mit geringem Kraftaufwand öffnen zu können, umfasst der Antrieb einen Elektromotor 1, mit dem das Gesperre des Schlosses elektrisch angetrieben geöffnet werden kann. Es gibt eine drehbar gelagerte Blockierklinke 2, die in ihrer in der Figur 1 gezeigten blockierenden Stellung verhindert, dass der elektrische Antrieb bzw. Elektromotor 1 das Schloss elektrisch öffnen kann. Die Blockierklinke 2 ist um ihre Achse 3 drehbar.

An der Motorwelle 4 des Elektromotors 1 ist eine Schnecke 5 befestigt. Durch Drehen der Welle 4 und damit durch Drehen der Schnecke 5 wird ein drehbar gelagertes Zahnrad 6 um seine Achse 7 gedreht, in welches die Schnecke 5 eingreift. An dem Zahnrad 7 ist eine Scheibe 8 befestigt. In ihrer blockierenden Stellung reicht ein Vorsprung 10 der Blockierklinke 2 in eine Ausnehmung 9 der Scheibe 8 hinein und begrenzt so eine Drehbewegung des Zahnrads 6 und der Scheibe 8 im Gegenuhrzeigersinn, durch welche das Gesperre des Schlosses elektrisch angetrieben geöffnet werden könnte. Das Hineinreichen in die Ausnehmung 9 erfolgt ohne Anpressdruck, so dass die Blockierklinke 2 mit besonders geringem Kraftaufwand aus ihrer blockierenden Stellung heraus bewegt werden kann. Die Blockierklinke 2 ist also vor allem auch in ihrer blockierenden Stellung keinem Anpressdruck ausgesetzt.

Schnecke 5 und Zahnrad 6 bilden ein Getriebe. Das Antriebselement in Form des Zahnrads 6 mit der Scheibe 8 erfüllt so eine Doppelfunktion. Zahnrad 6 und Scheibe 8 können einstückig oder mehrteilig ausgebildet sein.

Es gibt einen Anschlag 11 für die Blockierklinke 2, der die Bewegung der Blockierklinke 2 in ihre blockierende Stellung hinein zu begrenzen vermag. Dies verdeutlicht die Figur 1. Es wird so vermieden, dass die Blockierklinke durch ihre Bewegung in ihre blockierende Stellung einen schädigenden Impuls in die Scheibe 8 mit dem Zahnrad 6, also in mechanisch empfindliche Bereiche einer Antriebskette, einzuleiten vermag.

Der Anschlag 11 kann als Dämpfungselement ausgestaltet sein, der über eine elastische Oberfläche verfügt. Der Anschlag 11 ist in diesem Ausführungsbeispiel am Gehäuse des Elektromotors 1 befestigt.

Es gibt einen Mikroschalter 12, der durch die Blockierklinke 2 wie in der Figur 2 gezeigt betätigt wird, sobald die Blockierklinke 2 sich in ihrer nicht blockierenden Stellung befindet. Durch den Mikroschalter 12 wird dann der Elektromotor 1 für ein Öffnen des Gesperres in Gang gesetzt. Die Blockierklinke 2 erfüllt damit eine Doppelfunktion.

Die Blockierklinke 2 umfasst ferner einen Vorsprung 13, der an der Scheibe 8 anliegt, wenn sich die Blockierklinke 2 wie in der Figur 2 angedeutet in nicht blockierender Stellung befindet. Der Vorsprung 13 begrenzt die Schwenkbewegung der Blockierklinke 2 in ihrer nicht blockierende Stellung hinein.

Wird ausgehend von der in der Figur 1 gezeigten Stellung die Blockierklinke 2 im Uhrzeigersinn um ihre Achse 3 verschwenkt, so betätigt diese schließlich den Mikroschalter 12. Hierdurch wird der Elektromotor 1 in Gang gesetzt. Als Folge werden das Zahnrad 6 und damit auch die Scheibe 8 entgegengesetzt zum Uhrzeigersinn gedreht. Ein Mitnehmer 14 der Scheibe 8 erfasst so schließlich einen Arm 15 eines drehbar gelagerten Auslösehebels 16 und verschwenkt diesen um seine Achse 17 im Uhrzeigersinn. Hierdurch wird die Sperrklinke des Schlossgesperres aus ihrer Raststellung heraus bewegt und so das Schloss geöffnet.

### Bezugszeichenliste

- 1:: Elektromotor
- 2:: Blockierklinke
- 3:: Achse der Blockierklinke
- 4:: Welle des Elektromotors
- 5:: Schnecke an der Motorwelle
- 6:: Zahnrad
- 7:: Achse des Zahnrads
- 8:: Scheibe
- 9:: Ausnehmung
- 10:: Vorsprung der Blockierklinke
- 11:: Anschlag für die Blockierklinke
- 12:: Mikroschalter
- 13:: Vorsprung der Blockierklinke
- 14:: Mitnehmer
- 15:: Auslösehebelarm
- 16:: Auslösehebel
- 17:: Achse des Auslösehebels

## Patentansprüche

1. Schloss mit einem Gesperre aus Drehfalle und Sperrklinke für ein Verrasten der Drehfalle in einer Raststellung, einem elektrischen Antrieb (1), mit dem die Sperrklinke aus ihrer Raststellung heraus bewegt werden kann, wobei eine bewegbare Blockierklinke (2) vorgesehen ist, die in einer blockierenden Stellung zu verhindern vermag, dass der elektrische Antrieb (1) das Schloss öffnen kann, wobei der elektrische Antrieb (1) ein Antriebselement für ein Öffnen des Gesperres zu bewegen vermag und die Blockierklinke (2) in ihrer blockierenden Stellung in eine Ausnehmung (9) des Antriebselements hineinreicht und dadurch eine Bewegung des Antriebselements derart blockiert oder begrenzt, wobei das Gesperre durch den elektrischen Antrieb (1) nicht geöffnet werden kann, wobei die Blockierklinke (2) um eine Achse (3) drehbar ist, **gekennzeichnet dadurch, dass** ein Anschlag (11) für die Blockierklinke (2) vorhanden ist, der die Bewegung der Blockierklinke (2) in ihre blockierende Stellung hinein zu begrenzen vermag.

2. Schloss nach Anspruch 1, **dadurch gekennzeichnet, dass** die Blockierklinke (2) keinem Anpressdruck ausgesetzt, wenn diese sich in ihrer blockierenden Stellung befindet.

3. Schloss nach dem vorhergehenden Anspruch, **dadurch gekennzeichnet, dass** das Antriebselement (6, 8) Teil eines Getriebes ist.

4. Schloss nach dem vorhergehenden Anspruch, **dadurch gekennzeichnet, dass** der Anschlag (11) als Dämpfungselement ausgestaltet ist.

5. Schloss nach dem vorhergehenden Anspruch, **dadurch gekennzeichnet, dass** die Oberfläche des Anschlags (11) aus einem Kunststoff, insbesondere aus einem Elastomer, besteht.

6. Schloss nach einem der beiden vorhergehenden Ansprüche, **dadurch gekennzeichnet, dass** der Anschlag (11) am elektrischen Antrieb (1) befestigt ist.

7. Schloss nach einem der vorhergehenden Ansprüche, **dadurch gekennzeichnet, dass** ein Sensor, insbesondere ein Mikroschalter (12), vorhanden ist, der durch die Blockierklinke (2) aktiviert bzw. betätigt werden kann.

8. Schloss nach einem der vorhergehenden Ansprüche, **dadurch gekennzeichnet, dass** durch den elektrischen Antrieb (1) ein Auslösehebel (16) verschwenkt werden kann.

## Claims

1. Latch comprising a locking mechanism consisting of a catch and a pawl for ratcheting the catch in a ratchet position, an electric drive (1) by means of which the pawl can be moved out of its ratchet position, a movable blocking pawl (2) being provided which, in a blocking position, can prevent the electric drive (1) from being able to open the latch, the electric drive (1) being able to move a drive element for opening the locking mechanism and, in its blocking position, the blocking pawl (2) extending into a recess (9) in the drive element and thereby blocking or limiting movement of the drive element in such a way that the locking mechanism cannot be opened by the electric drive (1), the blocking pawl (2) being rotatable about an axis (3), **characterized in that** a stop (11) for the blocking pawl (2) is provided, which stop can limit the movement of the blocking pawl (2) into its blocking position.

2. Latch according to claim 1, **characterized in that** the blocking pawl (2) is not subject to contact pressure when it is in its blocking position.

3. Latch according to the preceding claim, **characterized in that** the drive element (6, 8) is part of a gear mechanism.

4. Latch according to the preceding claim, **characterized in that** the stop (11) is designed as a damping element.

5. Latch according to the preceding claim, **characterized in that** the surface of the stop (11) consists of a plastics material, in particular an elastomer.

6. Latch according to either of the two preceding claims, **characterized in that** the stop (11) is attached to the electric drive (1).

7. Latch according to any of the preceding claims, **characterized in that** a sensor, in particular a microswitch (12), is provided, which can be activated or operated by the blocking pawl (2).

8. Latch according to any of the preceding claims, **characterized in that** a release lever (16) can be pivoted by the electric drive (1).

## Revendications

1. Serrure comportant un mécanisme de verrouillage comprenant un pêne rotatif et un cliquet d'arrêt servant à encliqueter le pêne rotatif dans une position d'encliquetage, un entraînement électrique (1) au moyen duquel le cliquet d'arrêt peut être sorti de sa position d'encliquetage, un cliquet de blocage (2) mobile étant prévu, lequel permet, dans une position de blocage, d'empêcher l'ouverture de la serrure par l'entraînement électrique (1), l'entraînement électrique (1) permettant de déplacer un élément d'entraînement pour ouvrir le mécanisme de verrouillage, et le cliquet de blocage (2) s'étendant, dans sa position de blocage, jusque dans un évidement (9) de l'élément d'entraînement et bloquant ou limitant ainsi le déplacement de l'élément d'entraînement, le mécanisme de verrouillage ne pouvant pas être ouvert par l'entraînement électrique (1), le cliquet de blocage (2) étant rotatif autour d'un axe (3), **caractérisée**
**en ce qu'**une butée (11) pour le cliquet de blocage (2) est présente, laquelle butée permet de limiter le déplacement du cliquet de blocage (2) dans sa position de blocage.

2. Serrure selon la revendication 1, **caractérisée en ce que** le cliquet de blocage (2) n'est exposé à aucune pression de contact lorsqu'il se trouve dans sa position de blocage.

3. Serrure selon la revendication précédente, **caractérisée en ce que** l'élément d'entraînement (6, 8) fait partie d'une transmission.

4. Serrure selon la revendication précédente, **caractérisée en ce que** la butée (11) est conçue comme un élément d'amortissement.

5. Serrure selon la revendication précédente, **caractérisée en ce que** la surface de la butée (11) est constituée d'une matière plastique, en particulier d'un élastomère.

6. Serrure selon l'une des deux revendications précédentes, **caractérisée en ce que** la butée (11) est fixée à l'entraînement électrique (1).

7. Serrure selon l'une des revendications précédentes, **caractérisée en ce qu'**un capteur, en particulier un micro-interrupteur (12), est présent, lequel peut être activé ou actionné par le cliquet de blocage (2).

8. Serrure selon l'une des revendications précédentes, **caractérisée en ce que** l'entraînement électrique (1) peut faire pivoter un levier de déclenchement (16).
